# EUROPÄISCHE PATENTSCHRIFT

(11) **EP 0 174 388 B1**
(45) Veröffentlichungstag und Bekanntmachung des Hinweises auf die Patenterteilung: **20.07.1988**
(21) Anmeldenummer: 84110954.9
(22) Anmeldetag: 13.09.1984
(51) Int. Cl.: D03D 47/24

(54) **Führungsvorrichtung für Schussfadeneintragsorgane für Webmaschinen, insbesondere für Greiferprojektil-Webmaschinen**
Guiding device for the weft inserters in looms, more particularly in gripper-shuttle looms
Dispositif de guidage pour les inséreurs de trame dans les métiers à tisser, plus pariculièrement les métiers à projectiles

(43) Veröffentlichungstag der Anmeldung: 19.03.1986
(73) Patentinhaber: GEBRÜDER SULZER AKTIENGESELLSCHAFT, CH-8401 Winterthur (CH)
(72) Erfinder: Riesen, Peter, CH-8353 Elgg (CH)
(74) Vertreter: Sparing Röhl Henseler Patentanwälte

(56) Entgegenhaltungen:
- DE-A- 1 801 043
- FR-A- 1 112 479
- FR-A- 1 551 990

## Beschreibung

Die Erfindung betrifft eine Führungsvorrichtung für Schussfadeneintragsorgane für Webmaschinen, insbesondere für Greiferprojektil-Webmaschinen, mit Führungszähnen, die eine Führungsstütze, einen Führungshaken und einen Zahnfuss aufweisen, die einen Führungskanal für die EintragungsOrgane bilden.

Die Erfindung betrifft weiterhin ein Verfahren zum Herstellen der Führungsvorrichtung.

Trotz des eingehaltenen, engen Toleranzen bei der Fertigung von Führungszähnen für Führungsvorrichtungen ist deren Führungskanal nicht genau zylindrisch, so dass der Weg für das Projektil etwas unregelmässig ist. Dies führt zu raschem Verschleiss der Führungszähne wie auch der Eintragsorgane. Der entstehende Materialabrieb und die eventuelle Gratbildung an den Führungszähnen ergeben eine verminderte Gewebequalität.

Der Erfindung liegt die Aufgabe zugrunde, eine Führungsvorrichtung der eingangs definierten Art zu schaffen, deren Führungs einen genau zylindrischen Führungskanal bilden, der ein verhältnismässig geringes Spiel gegenüber dem Eintragsorgan aufweist. Diese Aufgabe wird gemäss der Erfindung durch die im Kennzeichen des Anspruchs 1 angegebenen Merkmale gelöst. Die Unteransprüche betreffen vorteilhafte Weiterbildungen.

Es sind zwar Führungszähne bekannt (DE-PS-1 801 043), wobei die Führungsstütze und Führungshaken im Bereich des Überganges zum Zahnfuss eine biegsame Stelle aufweisen, doch dienen diese um die Bewegungen der Führungszähne, die durch die vom Eintragsorgan verursachten Kräfte entstehen, zu dämpfen.

Einige Ausführungsbeispiele des Erfindungsgegenstandes sind nachfolgend anhand der Zeichnung beschriebe. Es ist:
Fig. 1 eine Seitenansicht eines Vollführungszahnes gemäss der Erfindung;
Fig. 2 eine Seitenansicht einer Projektilführungsvorrichtung während der Herstellung;
Fig. 3 ein gegenüber Fig. 1 abgewandelter Führungszahn;
Fig. 4 der Querschnitt IV-IV in Fig. 3;
Fig. 5 eine Seitenansicht eines Führungszahnes in Halbzahnausführung;
Fig. 6 eine abgewandelte Ausführungsform;
Fig. 7 eine weitere abgewandelte Ausführungsform, Fig. 8 eine weitere Ausführungsform.

Nach Fig. 1 weist ein Führungszahn 1 einer Projektilführungsvorrichtung eine Führungsstütze 2, einen Führungshaken 3 und einen beiden gemeinsamen Zahnfuss 4 auf. Der Zahnfuss 4 ist geteilt durch eine längliche Aussparung 5. Die Aussparung 5 reicht bis dicht unterhalb eines Zahnsackes 6 des Führungszahnes, so dass dort nur wenig Material verblieben ist und eine biegsame Stelle 7 zwischen der Führungsstütze 2 und dem Führungshaken 3 entstanden ist. Die Führungsöffnung für das Projektil ist mit 8 bezeichnet. Normalerweise ist der Führungszahn ein Stanzprodukt.

Die Projektilführungsvorrichtung wird wie folgt hergestellt.

Die Vorrichtung wird normalerweise aus Einheitsabschnitten aufgebaut, die nebeneinander auf dem Ladenbalken der Webmaschine befestigt werden. Eine für einen Abschnitt erforderliche Anzahl Führungszähne wird unter Zwischenschaltung von Abstandsstücken nach Fig. 2 auf einem Messprofilstab 15 aufgereiht, dessen Querschnitt 15' um das Mass des Spiels zwischen den Führungszähnen und dem später bei der Schussfadeneintragung verwendeten Projektils grösser ist. Das Ganze wird daraufhin in eine Klemmvorrichtung 16 gebracht. In der Klemmvorrichtung werden die Führungszähne durch Druckblöcke 17, 18 und 19 unter dem Druck von Federn 20, 21 und 22 spielfrei am Messprofilstab 15 zum Anliegen gebracht. Dies ist möglich durch die biegsame Stelle 7, die als Justierstelle fur die Lage und Abmessungen der Führungsöffnungen 8 der Führungszähne dient. Die Führungszähne werden jetzt auf bekannte Weise mit einem Harz zu einem Block 23 umgossen. Nach dem Aushärten des Harzes wird der Messprofilstab 15 entfernt. Es ist auch möglich, die Führungszähne erst Seite an Seite in die Klemmvorrichtung anzubringen und dann den Messprofilstab 15 in deren Führungsöffnungen zu schieben.

Bei der Ausführungsform nach Fig. 3 besteht ein Führungszahn 25 aus einer Führungsstütze 26 und einem Führungshaken 27, die durch einen Zahnfuss 28 miteinander verbunden sind. Der Zahnfuss 28 enthält eine Aussparung 29, die eine Fortsetzung eines Zahnsackes 30 ist. Da die Aussparung 29 bis tief in den Zahnfuss 28 hineinreicht, ist eine leicht verformbare Stelle 31 zwischen der Führungsstütze 26 und dem Führungshaken 27 entstanden. Die Führungsöffnung ist mit 32 bezeichnet.

Zum Herstellen eines Abschnittes für eine Projektilführungsvorrichtung wird die erforderliche Anzahl Führungszähne unter Zwischenschaltung von Abstandsstücken auf einen Messprofilstab 33 aufgereiht. Die Führungsstützen und die Führungshaken werden in der bereits beschriebenen Druckvorrichtung spielfrei am Messprofilstab 33 zum Anliegen gebracht. Durch einen Keil 34 (Fig. 4), der via den Zahnsack 30 eines jeden Zahnes eingeführt wird, wird die Führungsöffnung 32 fixiert. Danach werden die Führungszähne mit Harz umgossen. Der Keil 34 schliesst dabei die Zahnsäcke 30 gegen die Aussparungen 29 ab.

Die Führungszähne nach den Fig. 1, 2 und 3 sind bestimmt für Projektilführungsvorrichtungen mit sogenannten Vollführungszähnen. Die folgenden Ausführungsformen sind bestimmt für Projektilführungsvorrichtungen mit sogenannten Halbzähnen. Hierbei besteht jeder Führungszahn aus einzelnen Führungsstützen und Führungshaken, die paarweise komplementär den Führungszahn bilden.

Bei der Ausführungsform nach Fig. 5 sind eine Führungsstütze 35 und ein Führungshaken 36 in einem Zahnfuss 37 mit einer Bohrung 38 bzw. 39 versehen und mittels dieser Bohrung auf einen Rundstab 40 unter Zwischenschaltung von Abstandstücken aufgereiht. Nach dem Aufreihen wird ein Messprofilstab 41 in den Führungskanal 42 geschoben, wobei die Führungsstützen und Führungshaken sich je nach ihrer Lage im Uhrzeigersinn bzw. im Gegenuhrzeigersinn um den Rundstab 40 drehen bis alle an dem Messprofilstab anliegen. Der Führungsabschnitt kann sich dabei in einer Klemmvorrichtung befinden, wie für Fig. 2 beschrieben. Daraufhin wird die Anordnung mit Harz umgossen. Bei dieser Ausführungsform wird die Justierstelle zwischen Führungsstützen und Führungshaken gebildet durch die Bohrungen 38 und 39 und den Rundstab 40.

Bei der Ausführungsform nach Fig. 6 sind eine Führungsstütze 45 und ein Führungshaken 46 in einem Fussbereich 47 je mit einer kreisförmigen Aussparung 48 bzw. 49 versehen, die sich bis zur Unterseite des Fusses mit einem trapezähnlichen Teil 50 bzw. 51 erweitert. Die Führungsstützen und Führungshaken werden nach Art einer Schnappverbindung auf einen Rundstab 52 aufgesteckt, woraufhin ein Messprofilstab 53 in den Führungskanal 54 geschoben wird. Danach findet das Umgiessen der Führungszähne statt.

Bei der Ausführungsform nach Fig. 7 ist eine Führungsstütze 55 im Fussbereich mit einem kreisförmigen Vorsprung 56 versehen, der in eine kreisförmige Aussparung 57 eines Führungshakens 58 passt, so dass eine Drehstelle in Form eines Gelenkes 59 gebildet ist. Die in dieser Art zusammengefügten Führungsstützen und Führungshaken werden unter Zwischenschaltung von Abstandsstücken in eine Klemmvorrichtung eingesetzt. Es wird nun ein Messprofilstab 60 in den Führungskanal 61 geschoben, so dass die Führungsstützen und Führungshaken beim Gelenk 59 drehen und spielfrei am Messprofilstab zum Anliegen kommen. Anschliessend findet wiederum das Umgiessen mit Harz statt.

Fig. 8 zeigt eine Ausführungsform, wobei der Führungszahn aus einer Führungsstütze 65 und einem Führungshaken 66 besteht, durch einen Zahnfuss 67 miteinander verbunden sind. Der Zahnfuss enthält eine längliche Aussparung 68, die bis dicht unterhalb eines Zahnsackes 69 reicht, so dass dort eine biegsame Stelle 70 zwischen dem Führungsstützen 65 und dem Führungshaken 66 vorhanden ist. Die Führungsöffnung für das Projektil ist mit 71 bezeichnet. Die Aussparung 68 ist überbrückt mit einem schmalen, gewölbten Steg 72, der verhältnismässig leicht zu strecken ist. Der Steg 72 wirkt in der Weise, dass die Führungsöffnung 71, nachdem sie durch Verformung der biegsamen Stelle 70 justiert worden ist, durch den dabei entsprechend verformten Steg fixiert ist.

Obschon die Erfindung für Greiferprojektil-Webmaschinen beschrieben ist, ist sie selbstverständlich auch für andere Webmaschinenarten verwendbar, z. B. für Bandgreifer-Webmaschinen.

## Patentansprüche

1. Führungvorrichtung für Schussfadeneintragsorgane für Webmaschinen, insbesondere für Greiferprojektil-Webmaschinen, mit Führungszähnen (1), die eine Führungsstütze (2), einen Führungshaken (3) und einen Zahnfuss (4) aufweisen, die einen Führungskanal (8) für die Eintragungsorgane bilden, dadurch gekennzeichnet, dass die Führungszähne (1) im Zahnfuss (4), zwischen der Führungsstütze (2) und dem Führungshaken (3) eine Justierstelle (7) zum Einstellen der gegenseitigen Lage von Führungsstütze (2) und Führungshaken (3) aufweisen, und die Führungszähne (1), mit der Justierstelle (7) in der justierten gegenseitigen Lage von Führunghaken (3) und -stütze (2), in Harz (23) eingegossen sind.

2. Vorrichtung nach Anspruch 1, mit einstückigen Führungszähnen (1), dadurch gekennzeichnet, dass die Justierstelle eine Stelle reduzierten Querschnitts (7) des Materials des Zahnfusses (4) ist.

3. Vorrichtung nach Anspruch 2, dadurch gekennzeichnet, dass der Zahnfuss eine Aussparung (5) aufweist, die den Zahnfuss bis nahe an die Führungsöffnung (8) in zwei Hälften teilt.

4. Vorrichtung nach Anspruch 2, dadurch gekennzeichnet, dass der Zahnfuss (28) eine Aussparung (29) aufweist, welche diesen vom Führungskanal (32) aus bis nahe an das freie Ende in zwei Hälften teilt.

5. Vorrichtung nach Anspruch 1, dadurch gekennzeichnet, dass je eine einzelne Führungsstütze (35) und ein einzelner Führungshaken (36) einen zweiteiligen Führungszahn bilden und die Justierstelle eine Drehstelle (38, 39, 40) im Zahnfuss (37), zwischen Führungsstütze (35) und Führungshaken (36) ist.

6. Vorrichtung nach Anspruch 5, dadurch gekennzeichnet, dass die Drehstelle gebildet ist durch eine Bohrung (38 bzw. 39) in der Führungsstütze (35) und in dem Führungshaken (36) und einen diese durchstossenden Rundstab (40).

7. Vorrichtung nach Anspruch 5, dadurch gekennzeichnet, dass die Drehstelle gebildet ist durch eine kreisförmige Aussparung (48 bzw. 49) im Ende der Führungsstütze (45) und des Führungshakens (46), mit welchen Aussparungen diese auf einen Rundstab (52) aufgesteckt sind.

8. Vorrichtung nach Anspruch 5, dadurch gekennzeichnet, dass die Drehstelle gebildet ist durch ein Gelenk (59) zwischen der Führungsstütze (55) und dem Führungshaken (58)

9. Vorrichtung nach Anspruch 8, dadurch gekennzeichnet, dass das Gelenk gebildet ist durch einen Vorsprung (56) auf der Führungsstütze (55) und eine diesen aufnehmende Aussparung (57) in dem Führungshaken (58).

10. Vorrichtung nach Anspruch 3, dadurch gekennzeichnet, dass die Aussparung (68) am freien Ende des Zahnfusses (67) durch einen verformbaren Steg (72) überbrückt ist.

11. Verfahren zum Herstellen der Vorrichtung nach Anspruch 1, dadurch gekennzeichnet, dass die Führungsstütze (2) und der Führungshaken (3) von vorgefertigten Führungszähnen (1) unter Zwischenschaltung von Abstandsstücken an einem Messprofilstab (15), dessen Querschnitt (15') um das Mass des Spiels zwischen den Führungszähnen (1) und dem bei der Schussfadeneintragung verwendeten Eintragsorgan grösser ist, zum Anliegen gebracht werden, dass die Zahnfüsse (4) der Führungszähne (1) mit einem Harz (23) umgossen werden, und dass nach Aushärten des Harzes der Messprofilstab (15) entfernt wird.

12. Verfahren nach Anspruch 11 zum Herstellen der Vorrichtung in der Ausführung nach Anspruch 4 (Fig. 3), dadurch gekennzeichnet, dass die gegenseitige Lage der Führungsstützen (26) und Führunghaken (27), nachdem sie an dem Messprofilstab (33) zum Anliegen gebracht worden sind, mittels eines in die Aussparung (30) eingebrachten Keils (34), fixiert wird.

## Claims

1. A guide device for weft-picking elements of weaving machines, more particularly gripper projectile weaving machines, the device comprising guide teeth (1) having a guide and support member (2), a guide hook (3) and a tooth base (4), the guide teeth forming a guide channel (8) for the picking elements, characterised in that the base (4) of the guide teeth (1) has between the guide and support member (2) and the guide hook (3) a zone (7) permitting positional adjustment of such member (2) and such tooth (3) relatively to one another and the guide teeth (1) are potted in resin together with the adjustment zone (7) in the mutual position to which the guide hook (3) and member (2) have been adjusted.

2. A device according to claim 1 for full teeth (1), characterised in that the adjustment zone is a reduced cross-section zone (7) of the material of the tooth base (4).

3. A device according to claim 2, characterised in that the tooth base has a recess (5) which divides the tooth base into two halves to near the guide opening (8).

4. A device according to claim 2, characterised in that the tooth base (28) has a recess (29) which, starting from the guide channel (32), divides the tooth base (28) into two halves to near its free end.

5. A device according to claim 1, characterised in that each individual guide and support member (35) and guide hook (36) cooperate to form a two- part guide tooth and the adjustment zone is a pivot zone (38, 39, 40) which is disposed between the guide and support member (35) and the guide hook (36) in the tooth base (37).

6. A device according to claim 5, characterised in that the pivot zone is embodied by a bore (38; 39) in the guide support member (35) and guide hook (36) and by a round rod (40) extending through the bore.

7. A device according to claim 5, characterised in that the pivot zone is embodied by a circular recess (48; 49) in the end of the guide and support member (45) and of the guide hook (46), the recesses enabling the guide and support member and the guide hook to be threaded on to a circular rod (52).

8. A device according to claim 5, characterised in that the pivot zone is embodied by an articulation (59) between the guide and support member (55) and the guide hook (58).

9. A device according to claim 8, characterised in that the articulation is embodied by a projection (56) on the guide and support member (55) and by a recess (57) in the guidehook (58), the recess receiving the projection (56).

10. A device according to claim 3, characterised in that the recess (68) at the free end of the tooth base (67) is bridged by a deformable web (72).

11. A method of producing the device according to claim 1, characterised in that the guide and support member (2) and the guide hook (3) of prefabricated guide teeth (1) are brought into engagement, with the interposition of spacers, on a gauge rod (15) whose cross-section (15') is greater by the amount of the clearance between the guide teeth (1) and the weft yarn picking element, the base (4) of the guide teeth (1) are potted in a resin (23) and after curing thereof the gauge rod (15) is removed.

12. A method according to claim 11 for producing the device in the construction according to claim 4, characterised in that after the guide and support members (26) and the guide hooks (27) have been engaged on the gauge rod (33), their position relative to one another is secured by means of a wedge (34) introduced into the recess (30).

## Revendications

1. Dispositif de guidage pour organes d'insertion de fils de trame pour métiers à tisser, en particulier pour métiers à tisser à projectile à pince, comportant des dents (1) de guidage qui présentent un support (2) de guidage, un crochet (3) de guidage et un pied de dent (4) formant un canal (8) de guidage pour les organes d'insertion, caractérisé en ce que les dents (1) de guidage présentent, dans le pied (4) de dent, entre le support (2) de guidage et le crochet (3) de guidage, une zone (7) d'ajustage pour le réglage des positions mutuelles du support (2) de guidage et du crochet (3) de guidage, et, une fois que la zone (7) d'ajustage est dans l'état d'ajustement mutuel du crochet (3) et du support (2) de guidage, les dents (1) de guidage sont coulées dans de la résine (23).

2. Dispositif selon la revendication 1, avec des dents de guidage (1) d'une seule pièce, caractérisé en ce que la zone d'ajustage est une zone de section transversale réduite (7) de la matière du pied de dents (4).

3. Dispositif selon la revendication 2, caractérisé en ce que le pied de dent présente un évidement (5) qui divise en deux moitiés le pied de dent jusqu'au voisinage de l'ouverture (8) de guidage.

4. Dispositif selon la revendication 2, caractérisé en ce que le pied de dent (28) présente un évidement (29) qui le divise en deux moitiés, à partir du canal (32) de guidage jusqu'au voisinage de l'extrémité libre.

5. Dispositif selon la revendication 1, caractérisé en ce qu'un support de guidage unique (35) et un crochet de guidage unique (36) forment une dent de guidage en deux parties et la zone d'ajustage est une zone (38, 39, 40) de rotation dans le pied de dent (37), entre le support de guidage (35) et le crochet de guidage (36).

6. Dispositif selon la revendication 5, caractérisé en ce que la zone de rotation est formée d'un alésage (38 ou 39) dans le support de guidage (35) et dans le crochet de guidage (36), et d'une tige ronde (40) qui y est enfoncée à force.

7. Dispositif selon la revendication 5, caractérisé en ce que la zone de rotation est formée d'un évidement (48 ou 49) en forme de cercle dans les extrémités du support (45) de guidage et du crochet (46) de guidage, évidements au moyen desquels ceux-ci sont montés sur une tige ronde (52).

8. Dispositif selon la revendication 5, caractérisé en ce que la zone de rotation est formée d'une articulation (59) entre le support (55) de guidage et le crochet (58) de guidage.

9. Dispositif selon la revendication 8, caractérisé en ce que l'articulation est formée d'une saillie (56) sur le support de guidage (55) et d'un évidement (57) la recevant et situé dans le crochet de guidage (58).

10. Dispositif selon la revendication 3, caractérisé en ce qu'une entretoise déformable (72) s'étend au-dessus de l'évidement (68) à l'extrémité libre du pied de dent (67).

11. Procédé de fabrication du dispositif selon la revendication 1, caractérisé en ce que le support (2) de guidage et le crochet (3) de guidage de dents préfabriquées (1) de guidage sont, par l'intermédiaire de pièces d'écartement, refermés sur un barreau profilé d'étalonnage (15) dont la section transversale (15') est augmentée de la valeur du jeu entre les dents de guidage (1) et l'organe d'insertion utilisé dans l'insertion de fils de trame, en ce que les pieds de dents (4) des dents de guidage (1) sont coulés dans une résine (23), et en ce que le barreau profilé (15) d'étalonnage est enlevé après le durcissement de la résine.

12. Procédé selon la revendication 11 pour la fabrication du dispositif de la forme de réalisation selon la revendication 4 (figure 3), caractérisé en ce que la disposition mutuelle du support (26) de guidage et du crochet (27) de guidage, après qu'ils ont été serrés sur le barreau profilé (33) d'étalonnage, est fixée au moyen d'une cale (34) introduite dans l'évidement (30).
